# EUROPÄISCHE PATENTSCHRIFT

(11) **EP 0 389 850 B1**
(45) Veröffentlichungstag und Bekanntmachung des Hinweises auf die Patenterteilung: **26.05.1993**
(21) Anmeldenummer: 90104546.8
(22) Anmeldetag: 09.03.1990
(51) Int. Cl.: A47F 5/11

(54) **Bodenaufsteller aus Faltmaterial**
Foldable display stand support
Support de présentoir en matériau pliable

(30) Priorität: 29.03.1989 DE 8903831 U
(43) Veröffentlichungstag der Anmeldung: 03.10.1990
(73) Patentinhaber: GUSTAV STABERNACK GMBH, D-36341 Lauterbach (DE)
(72) Erfinder: Schmitt, Paul, D-6420 Lauterbach (DE)
(74) Vertreter: Gudel, Diether, Dr.

(56) Entgegenhaltungen:
- DE-U- 8 715 662
- DE-U- 8 801 893
- US-A- 4 723 664
- US-A- 4 811 987

## Beschreibung

Die Erfindung betrifft einen Bodenaufsteller aus Faltmaterial mit einem Fuß mit einer Vorderwand, einer Rückwand und zwei Seitenwänden, in denen mittig je eine Längsfaltlinie verläuft, wobei an die Vorderwand ein Bodenfeld angelenkt ist, das über die Fläche des Fußes gefaltet werden kann und das in dieser aufgefalteten Lage des Bodenaufstellers mit seinem rückwärtigen Ende am Fuß verankert werden kann, ferner mit einer Verlängerung der Rückwand des Fußes nach oben, die, ggfs. mit Verlängerungen der Seitenwände, zusammen mit dem Bodenfeld einen Aufnahmeraum für Waren ausbildet, wobei der Bodenaufsteller flach gefaltet werden kann, wobei an die Rückwand und an die Seitenwände des Fußes jeweils eine rechte bzw. eine linke Stützlasche angelenkt sind, die in aufgefaltetem Zustand des Bodenaufstellers in den Fuß hineinragen und auf die eine an die rückwärtige Kante des Bodenfeldes angelenkte Lasche mit Schlitzen aufgeschoben werden kann, und wobei beide Stützlaschen aus aneinander angelenkten Stützlaschenteilen bestehen, die an die betreffende Seitenwand bzw. an die Rückwand angelenkt sind.

Einen derartigen Bodenaufsteller beschreibt die DE-U-88 01 893. Zur Verankerung des Bodenfeldes in der aufgefalteten Lage des Bodenaufstellers am Fuß sind dort in den rückwärtigen seitlichen Kanten Schnittlinien vorgesehen, derart, daß dreieckförmige Felder des Fußes nach innen gedrückt werden können, auf deren Oberkanten dann das Bodenfeld mit seinem rückwärtigen Ende seitlich aufliegt. Das Bodenfeld wird also nur an seinen beiden Seiten im rückwärtigen Bereich gestützt. Wird es mit schwereren Artikeln belastet, so besteht daher die Gefahr, daß das Bodenfeld im mittleren Bereich durchbiegt und dann ggfs. sogar von seinen Stützen abrutscht. Noch nachteiliger fällt ins Gewicht, daß zum Auffalten des Bodenaufstellers die Stützlaschen mit gesonderten Handgriffen aus den Wänden nach innen herausgedrückt werden müssen, so daß dieser bekannte Bodenaufsteller nicht mehr mit einem einzigen Handgriff aus seiner flach gefalteten Lage aufgefaltet werden kann.

Die Erfindung vermeidet diese Nachteile. Ihr liegt die Aufgabe zugrunde, einen Bodenaufsteller mit den eingangs genannten Merkmalen vorzuschlagen, dessen Handhabung fühlbar vereinfacht ist. Auch soll das Bodenfeld höher belastbar sein.

Zur Lösung dieser Aufgabe ist die Erfindung dadurch gekennzeichnet, daß im aufgefalteten Zustand die an die Rückwand angelenkten Stützlaschenteile parallel zu der Seitenwand verlaufen und die an die Seitenwände angelenkten Stützlaschenteile parallel zur Rückwand.

Die mit den Schlitzen versehene Lasche erstreckt sich im wesentlichen rechtwinklig zum eigentlichen Bodenfeld und versteift dieses daher fühlbar an seiner kritischen rückwärtigen Kante, und zwar über dessen gesamte Länge. Die Lasche versteift aber nicht nur das Bodenfeld, sondern dient gleichzeitig zur Arretierung und für die Auflage des Bodenfeldes an den Stützlaschen, die beim Auffalten des erfindungsgemäßen Bodenaufstellers aus seiner flachgefalteten Lage selbsttätig mit aufgefaltet werden derart, daß sie in den Innenraum des Fußes hineinragen.

Der eingangs beschriebene bekannte Bodenaufsteller wird aus einem einzigen Zuschnitt hergestellt. Dieser Zuschnitt kann daher, wenn er nicht beidseitig bedruckt werden soll,was aufwendig ist, nur an seiner Vorderseite oder an seiner Rückseite bedruckt werden. Bei derartigen Bodenaufstellern ist es aber häufig erwünscht, daß sowohl dievon außen sichtbare Vorderseite der Vorderseite der Verlängerung der Rückwand bedruckt werden können.

Um dies zu erreichen, sieht eine wichtige Ausgestaltung des erfindungsgemäßen Bodenaufstellers vor, daß die Rückwand mit ihrer Verlängerung sowie die anschließenden Teile der Seitenwände, ggf. mit ihren Verlängerungen, einstückig ausgebildet sind, daß die Vorderwand mit dem Bodenfeld und mit den anschließenden Teilen der Seitenwände, ggf. mit ihren Verlängerungen, ebenfalls einstückig ausgebildet sind und daß die vorderen und hinteren Seitenwandteile miteinander verklebt sind.

Man kann daher sowohl die Vorderseite der Vorderwand wie auch die Vorderseite der Verlängerung der Rückwand entsprechend bedrucken, was preisgünstig möglich ist. Gleichzeitig wird durch die beschriebenen Merkmale eine Verstärkung der Konstruktion erreicht, weil die beiden Zuschnitteile, aus denen der Bodenaufsteller besteht, in einer Draufsicht U-förmig aufgefaltet werden und mit ihren Seitenwandteilen miteinander verklebt werden, so daß der Bodenaufsteller dort doppellagig ist.

Die Belastbarkeit des Bodenfeldes wird weiterhin erhöht, wenn, wie es bevorzugt wird, die Seitenwände mit dem Bodenfeld über daran angelenkte Verbindungsfelder verbunden sind, in denen jeweils eine Faltlinie angelegt ist, die den Auffaltvorgang ermöglicht und die von einer gemeinsamen Ecke zwischen der Vorderwand und der betreffenden Seitenwand ausgehend zu einer freien Kante des Verbindungsfeldes verläuft. In der aufgefalteten Lage des Bodenaufstellers hängt das Bodenfeld gewissermaßen seitlich an den Verbindungsfeldern, die ihrerseits an die Seitenwände angelenkt sind, wodurch das Bodenfeld auch seitlich gut abgestützt wird.

Weitere Merkmale der Erfindung sind Gegenstand der Ansprüche 2,3 und 5.

Die Erfindung wird im folgenden anhand eines Ausführungsbeispieles näher erläutert. Es zeigt:
- Fig. 1: - eine Perspektivansicht eines erfindunsgemäßen Bodenaufstellers in aufgefaltetem Zustand;
- Fig. 2: - eine Draufsicht auf den Bodenaufsteller, dessen Bodenfeld teilweise aufgefaltet ist;
- Fig. 3: - als Einzelheit eine Innenansicht des Verbindungsfeldes zwischen dem Bodenfeld und der Seitenwand mit angelenktem Bodenfeld.

Zunächst sei anhand von Fig. 1 der grundsätzliche Aufbau des erfindungsgemäßen Bodenaufstellers erläutert. Dieser besteht aus einer Vorderwand 1, einer rechten und linken Seitenwand 2 und einer Rückwand 3. In den beiden Seitenwänden verläuft mittig je eine Längsfaltlinie 4.

An die Oberkante der Vorderwand 1 ist über eine Faltlinie 5 ein Bodenfeld 6 angelenkt, das zur Aufnahme von Waren dient.

Der Fuß 1 hat nach oben eine Verlängerung 7 und auch die Seitenwände 2 haben obere Verlängerungen 8. Die Verlängerungen bilden zusammen mit dem Bodenfeld einen nach vorne offenen Aufnahmeraum für zu präsentierende Waren aus.

Der Bodenaufsteller kann zickzackförmig flach gefaltet verschickt werden, wozu Querfaltlinien 9 vorgesehen sind.

Zum Abstützen der hinteren Kante des Bodenfeldes 6 sind an die Rückwand 3 und an die Seitenwände 2 jeweils rechte und linke Stützlaschen mit L-Profil angelenkt, die am besten aus Fig. 2 ersichtlich sind. Diese habe ein Stützlaschenteil 10 parallel zur Rückwand 3 und ein Stützlaschenteil 11 parallel zu den Seitenwänden 2. Sie sind aus dem Material einer Teil-Seitenwand 12 ausgestanzt, das zusammen mit einer Teil-Seitenwand 13 des Vorderteils jeweils die beiden Seitenwände 2 ausbildet. Beide Teil-Seitenwände sind miteinander verklebt. Vgl. Fig. 2. Die Stützlasche 11 endet in einer Klebelasche 14, die wiederum mit der Rückwand 3 verklebt ist.

An die in der aufgefalteten Lage nach Fig. 1 rückwärtige Kante 15 des Bodenfeldes 6 ist eine Lasche 16 angelenkt, die seitliche Schlitze 17 hat. In aufgefaltetem Zustand nach Fig. 1 wird die Lasche mit ihren Schlitzen auf die Stützlaschen 11 aufgesteckt und dadurch wird das Bodenfeld arretiert und gleichzeitig versteift.

Seitlich wird das Bodenfeld an die Seitenwände gewissermaßen angehängt, und zwar über seitliche Verbindungsfelder 18, die in Fig. 3 gezeigt sind. Diese haben eine Faltlinie 19, die den Auffaltvorgang erleichtert. Die Faltlinie geht aus von einer gemeinsamen Ecke 20 zwischen der Vorderwand 1 und der Seitenwand 2. Das Verbindungsfeld 18 ist über eine Faltlinie 21 an das Bodenfeld 6 angelenkt und über eine weitere Faltlinie 22 an den vorderen Teil der betreffenden Seitenwand 2.

Fig. 2 zeigt auch die zweiteilige Herstellung des Bodenaufstellers, nämlich einerseits aus der Vorderwand 1 mit dem Bodenfeld 6 und der Lasche 16 sowie den außen befindlichen und sich vorzugsweise über die gesamte Länge der Seitenwände erstreckenden Teil-Seitenwände 13 und andererseits aus der Rückwand 3 mit Verlängerung 7, den rückwärtigen Seitenwandteilen 12 einschließlich ihrer Verlängerungen 8 und den beiden Stützlaschen mit ihren Laschenteilen 10, 11, 14.

## Patentansprüche

1. Bodenaufsteller aus Faltmaterial mit einem Fuß mit einer Vorderwand (1), einer Rückwand (3) und zwei Seitenwänden (2), in denen mittig je eine Längsfaltlinie (4) verläuft, wobei an die Vorderwand (1) ein Bodenfeld (6) angelenkt ist, das über die Fläche des Fußes gefaltet werden kann und das in dieser aufgefalteten Lage des Bodenaufstellers mit seinem rückwärtigen Ende am Fuß verankert werden kann, ferner mit einer Verlängerung (7) der Rückwand (3) des Fußes nach oben, die, ggfs. mit Verlängerungen der Seitenwände (2), zusammen mit dem Bodenfeld (6) einen Aufnahmeraum für Waren ausbildet, wobei der Bodenaufsteller flach gefaltet werden kann, wobei an die Rückwand (3) und an die Seitenwände (2) des Fußes jeweils eine rechte bzw. eine linke Stützlasche (10, 11) angelenkt sind, die in aufgefaltetem Zustand des Bodenaufstellers in den Fuß hineinragen und auf die eine an die rückwärtige Kante (15) des Bodenfeldes (6) angelenkte Lasche (16) mit Schlitzen (17) aufgeschoben werden kann, und wobei beide Stützlaschen aus aneinander angelenkten Stützlaschenteilen (10, 11) bestehen, die an die betreffende Seitenwand (2) bzw. an die Rückwand (3) angelenkt sind,
**dadurch gekennzeichnet,**
daß im aufgefaltetem Zustand die an die Rückwand (3) angelenkten Stützlaschenteile (11) parallel zu der Seitenwand (2) verlaufen und die an die Seitenwände (2) angelenkten Stützlaschenteile (10) parallel zur Rückwand (3).

2. Bodenaufsteller nach Anspruch 1,
**dadurch gekennzeichnet,**
daß an jeweils eines der Stützlaschenteile (11) ein Klebefeld (14) angelenkt ist, das mit dem Fuß verklebt ist.

3. Bodenaufsteller nach Anspruch 1 oder 2,
**dadurch gekennzeichnet,**
daß die Schlitze (17) sich nur über einen Teil der Tiefe der Lasche (16) erstrecken.

4. Bodenaufsteller nach einem der Ansprüche 1 bis 3,
**dadurch gekennzeichnet,**
daß die Rückwand (3) mit ihrer Verlängerung (7) sowie die anschließenden Teile der Seitenwände, ggfs. mit ihren Verlängerungen, einstückig ausgebildet sind, daß die Vorderwand (1) mit dem Bodenfeld (6) und mit den anschließenden Teilen der Seitenwände, ggfs. mit ihren Verlängerungen, ebenfalls einstückig ausgebildet sind und daß die vorderen und hinteren Seitenwandteile miteinander verklebt sind.

5. Bodenaufsteller nach Anspruch 4,
**dadurch gekennzeichnet,**
daß die Stützlaschenteile (10, 11) aus dem Material des hinteren Seitenwandteils ausgestanzt sind.

6. Bodenaufsteller nach einem der Ansprüche 1 bis 5,
**dadurch gekennzeichnet,**
daß die Seitenwände (2) mit dem Bodenfeld (6) jeweils über daran angelenkte Verbindungsfelder (18) verbunden sind, in denen eine Faltlinie (19) angelegt ist, die den Auffaltvorgang ermöglicht und die von einer gemeinsamen Ecke (20) zwischen der Vorderwand (1) und der betreffenden Seitenwand (2) ausgehend zu einer freien Kante des Verbindungsfeldes (18) verläuft.

## Claims

1. A floor-standing display unit of folding material having a base with a front wall (1), a back wall (3) and two lateral walls (2) both of which have a central longitudinal folding line (4), a bottom panel (6) being hinged to the front wall (1), being foldable over the surface of the base and being anchorable on the base by means of its rear end when the floor-standing display unit is in this unfolded state, the floor-standing display unit having furthermore an upwards extension (7) of the rear wall (3) of the base, which extension forms - together with the bottom panel (6) and possibly with extensions of the lateral walls (2) - a receiving space for goods, the floor-standing display unit being able to be folded flat, a right and a left support flap (10, 11) being hinged to the rear wall (3) and to the relevant lateral wall (2) of the base and projecting into the base when the floor-standing display unit is in the unfolded state, a flap (16) with slots (17) hinged to the rear edge (15) of the bottom panel (6) being able to be pushed onto these support flaps and the latter each being composed of support flap parts (10, 11) which are hinged to one another and are hinged to the relevant lateral wall (2) and to the rear wall (3) respectively, characterised in that in the unfolded state the support flap parts (11) hinged to the rear wall (3) extend parallel to the lateral wall (2) and the support flap parts (10) hinged to the lateral walls (2) extend parallel to the rear wall (3).

2. A floor-standing display unit in accordance with Claim 1, characterised in that in each case an adhesive panel (14) stuck to the base is hinged to one of the support flap parts (11).

3. A floor-standing display unit in accordance with Claim 1 or 2, characterised in that the slots (17) only extend over part of the depth of the flap (16).

4. A floor-standing display unit in accordance with any one of Claims 1 to 3, characterised in that the rear wall (3) and extension (7) and the adjacent parts of the lateral walls, possibly with their extensions, is constructed in one piece; in that the front wall (1) together with the bottom panel (6) and the adjacent parts of the lateral walls, possibly with their extensions, is likewise constructed in one piece; and in that the front and rear lateral wall parts are stuck to one another.

5. A floor-standing display unit in accordance with Claim 4, characterised in that the support flap parts (10, 11) are punched out from the material of the rear lateral wall part.

6. A floor-standing display unit in accordance with any one of Claims 1 to 5, characterised in that the lateral walls (2) are connected to the bottom panel (6), in each case via correcting panels (18) hinged thereto, a folding line (19) making possible the unfolding process being present in the connecting panels (18) and running from a common corner (20) between the front wall (1) and the relevant lateral wall (2) to a free edge of the connecting panel (18).

## Revendications

1. Présentoir à poser au sol en un matériau pliable, comprenant un pied qui comporte une paroi avant (1), une paroi arrière (3) et deux parois latérales (2) au milieu de chacune des desquelles s'étend une ligne de pliage longitudinale (4), un panneau de fond (6) articulé à la paroi avant (1) pouvant être plié au-dessus de la surface du pied et étant susceptible d'être ancré au pied, avec son extrémité arrière, dans cette position dépliée du présentoir à poser au sol, ce présentoir comprenant de plus un prolongement (7) de la paroi arrière (3) du pied, vers le haut, qui constitue, le cas échéant avec des prolongements des parois latérales (2), ensemble avec le panneau de fond (6), un espace de réception pour des marchandises, le présentoir à poser au sol étant susceptible d'être plié à plat, une languette d'appui droite et une languette d'appui gauche (10, 11) étant articulées à la paroi arrière (3) et à chacune des parois latérales (2) du pied, ces languettes d'appui s'engageant à l'intérieur du pied dans l'état déplié du présentoir à poser au sol dans lequel une languette (16), qui est articulée à l'arête arrière (15) du panneau de fond (6) et qui comporte des fentes (17), peut être enfilée avec ces dernières sur les languettes d'appui, ces deux languettes d'appui étant constituées de parties de languettes d'appui (10, 11) articulées l'une à l'autre et articulées respectivement à la paroi latérale (2) correspondante ou bien à la paroi arrière (3),
caractérisé
en ce qu'à l'état déplié, les parties de languettes d'appui (11) articulées à la paroi arrière (3) s'étendent parallèlement à la paroi latérale (2), et les parties de languettes d'appui (10) articulées aux parois latérales (2) s'étendent parallèlement à la paroi arrière (3).

2. Présentoir à poser au sol selon la revendication 1,
caractérisé en ce qu'à l'une des parties de languettes d'appui (11) de chaque languette d'appui, est articulé un panneau de collage (14) qui est collé avec le pied.

3. Présentoir à poser au sol selon la revendication 1 ou 2,
caractérisé en ce que les fentes (17) ne s'étendent que sur une partie de la profondeur de la languette (16).

4. Présentoir à poser au sol selon l'une des revendications 1 à 3,
caractérisé en ce que la paroi arrière (3) avec son prolongement (7), ainsi que les parties attenantes des parois latérales, le cas échéant avec leurs prolongements, sont réalisées d'un seul tenant, en ce que la paroi avant (1) avec le panneau de fond (6) et les parties attenantes des parois latérales, le cas échéant avec leurs prolongements, sont également réalisés d'un seul tenant, et en ce que les parties de parois latérales avant et arrière sont reliées entre-elles par collage.

5. Présentoir à poser au sol selon la revendication 4,
caractérisé en ce que les parties de languettes d'appui (10, 11) sont découpées par matriçage dans le matériau de la partie de paroi latérale arrière.

6. Présentoir à poser au sol selon l'une des revendications 1 à 5,
caractérisé en ce que les parois latérales (2) sont reliées chacune avec le panneau de fond (6), par des panneaux de liaison (18), qui y sont articulés, et dans lesquels est située une ligne de pliage (19) permettant l'opération de dépliage et s'étendant à partir d'un coin commun (20), entre la paroi avant (1) et la paroi latérale (2) concernée jusqu'à une arête libre du panneau de liaison (18).
